# EUROPÄISCHE PATENTANMELDUNG

(11) **EP 0 336 271 A1**
(43) Veröffentlichungstag der Anmeldung: **11.10.1989**
(21) Anmeldenummer: 89105506.3
(22) Anmeldetag: 29.03.1989
(51) Int. Cl.: A41D 13/00, A41D 13/02

(54) **Körperschutzbekleidung**

(30) Priorität: 02.04.1988 DE 3811239
(71) Anmelder: SAFET MEDEX GESELLSCHAFT FUER ARBEITSSCHUTZ UND SICHERHEITSBEDARF MBH, D-4000 Düsseldorf 12 (DE)
(72) Erfinder: Roloff, Michael, P., D-4 Düsseldorf (DE)
(74) Vertreter: Hemmerich, Friedrich Werner

(57) **Zusammenfassung**

Eine Körperschutzbekleidung. Diese ist aus durch Nähte verbundenen Teilschnitten gebildet und weist Aufnahmetaschen für Schutzeinlagen aus flexiblem Werkstoff auf, die äußere Stöße und Schläge und Durchschläge absorbieren oder abweisen. Die Nähte sind dabei als Lappnähte ausgebildet und werden zwischen selbständigen Teilschnitten 1a, 1b, die die Aufnahmetaschen aufweisen, bzw. zwischen diesen und anderen Teilschnitten durch lösbare Verschlußelemente, wie Druckknöpfe oder Klett-Streifen 2a, 2b, 2c gebildet.

## Beschreibung

Die Erfindung bezieht sich auf eine Körperschutzbekleidung, die aus, durch Nähte verbundenen Teilschnitten gebildet, Aufnahmetaschen für Schutzeinlagen aus flexiblen, äußere Stöße, Schläge und Durchschläge absorbierenden bzw. abweisenden Werkstoffen aufweist.

Körperschutzbekleidungen dieser Art sind in Form von Westen, Jacken, Hosen und Mänteln bekannt. Diese Bekleidungsstücke sind aus durch Lappnähte fest zusammengenähten Teilschnitten textiler Stoffe gebildet. Die Teilschnitte weisen in Bereichen, innerhalb derer der Körper geschützt werden muß, Aufnahmetaschen für die erwähnten Schutzeinlagen auf. Diese Einlagen bestehen durchweg aus übereinanderliegenden flexiblen Schichtwerkstoffen aus einem Filamentgewebe, das aus Endlosfäden geeigneter Kunststoffe zusammengesetzt ist.

Da solche Körperschutzbekleidungen auf sehr unterschiedlichen Anwendungsgebieten eingesetzt werden müssen, wurden bisher durchweg für den einen oder den anderen dieser Anwendungszwecke geeignete Körperschutzbekleidungsstücke hergestellt, so z.B. Westen mit den Rücken und die Brust schützenden Einlagen für Polizeieinsätze, bei denen neben dem Schutz lebenswichtiger Organe eine möglichst große Bewegungsfreiheit der Träger solcher Westen den Vorrang hat oder den ganzen Körper schützende Mäntel, sog. Ponchos und Schutzhauben für Arbeiten bei der Sprengkörperentschärfung, Jacken, Hosen oder komplette einstückige Schutzanzüge für militärische Zwecke.

Diese besonderen Ausbildungsformen von Schutzbekleidungsstücken müssen je nach Vielfalt der Aufgabengebiete einer Organisation, die die Schutzbekleidungsstücke für ihr Personal bereithält, für jeden Anwendungszweck in entsprechender Anzahl bereitgehalten werden; diese Anzahl erhöht sich noch dadurch, daß die gleichen Schutzbekleidungsstücke in unterschiedlichen Konfektionsgrößen vorhanden sein müssen. Ein weiterer Nachteil besteht darin, daß z.B. Hosen oder ganze einteilige Anzüge Schwierigkeiten beim An- und Ausziehen bereiten, weshalb es häufig notwendig ist, dazu besondere Hilfskräfte bereitzuhalten.

Der Erfindung liegt die Aufgabe zugrunde, diese bekannten Ausbildungsformen von Körperschutzbekleidungsstücken so zu verbessern, daß die erwähnten Schwierigkeiten und Nachteile beseitigt werden.

Die Aufgabe wird dadurch gelöst, daß die Nähte als Lappnähte ausgebildet zwischen selbständigen, die Aufnahmetaschen aufweisenden Teilschnitten bzw. zwischen diesen und anderen Teilschnitten durch lösbare Verschlußelemente wie Druckknöpfe oder Klett-Streifen gebildet werden. Die Lappnähte können dabei, wie die Erfindung weiter vorsieht, durch Anordnung mehrerer oder breiterer quer zur Nahtrichtung auch positionsveränderbar sein.

Mit dieser Ausbildung der Körperschutzbekleidungsstücke können aus den Teilschnitten die jeweils notwendigen, gewünschten und dem akuten Verwendungszweck angepaßten Kombinationen zusammengestellt werden. Die quer zum Nahtverlauf positionsveränderbaren Verschlußelemente erlauben es dabei zusätzlich, die zusammengestellten Schutzbekleidungsstücke unterschiedlichen Konfektionsgrößen anzupassen und, wie später noch näher erläutert werden wird, das Anlegen und Ausziehen der Schutzbekleidungsstücke zu vereinfachen.

Erfindungsgemäß kann eine zur Körperschutzbekleidung gehörende Hose aus einem beide Beine von hinten und das Gesäß und einem beide Beine von vorn und die Baupartie jeweils halbschalenartig einfassenden Teilschnitt gebildet werden, wobei die beidseitig außen verlaufenden Ränder dieser Teilschnitte durch die Lappnähte mit den Verschlußelementen miteinander verbindbar sind. An diese so ausgebildete Hose kann sich, wie die Erfindung weiter vorsieht, ein den Rükken und die obere Bauchpartie halbschalenförmig einfassender ein- oder zweiteiliger Rumpfschutz anschließen, der mit den oberen Rändern der Hose durch Lappnähte mit Verschlußelementen 8 verbindbar ist. Weiter ergibt sich die erfindungsgemäße Möglichkeit einer Kopfschutzhaube zu dieser Hose und den Rumpfschutz dadurch zu schaffen, daß die mit Schutzeinlagen ausgestattete Kopfhaube einen Schultern, Rücken und Brustpartie einfassenden Ansatz aufweist, dessen Ränder den Bereichen von Brust und Schulter mit den oberen Rändern des Rumpfschutzes durch Lappnähte mit Verschlußelementen verbindbar ist. Mit diesem Ansatz können weiter röhrenförmige mit Schutzeinlagen ausgestattete Ärmelstücke durch solche Lappnähte mit Verschlußelementen verbunden werden, an die auf die gleiche Weise mit Schutzeinlagen versehene Handschuhe anschließbar sind. Alle oder ausgewählte Abschnitte dieser zusammengesetzten Bekleidungsstücke können schließlich durch auf die Teilschnitte aufleg und mit diesen und untereinander durch Lappnähte und Verschlußelemente verbindbare mit Schutzeinlagen ausgestattete zusätzliche Teilschnitte verstärkt werden.

Weitere Merkmale der Erfindung sind in Unteransprüchen niedergelegt.

Die Erfindung wird anhand einer Reihe von in den Zeichnungen dargestellten Ausführungsbeispielen näher erläutert. Die Zeichnungen zeigen in
Fig. 1, 2 und 3 die Teilschnitte einer Schutzbekleidungshose während des Anlegens und Zusammensetzens,
Fig. 4, 5 und 6 das anschließende Anlegen der einen Rumpfschutz bildenden Teilschnitte,
Fig. 7 und 8 das anschließende Anlegen einer Kopfschutzhaube und deren Ansatz,
Fig. 9 das anschließende Anlegen eines Ärmels mit zugeordnetem Handschuh,
Fig. 10 eine Einzelheit des Handschuhs,
Fig. 11,12 u. 13 das Anlegen der einen Stiefel bildenden Teilschnitte.

In Fig. 1 ist der - hier rechte (Bein) und den anschließenden Gesäßteil von hinten umfassende Teilschnitt mit 1a und der das Bein und die zugehörige Baupartie von vorne umfassende Teilschnitt mit 1b angedeutet. Die oberen und seitlichen Randbereiche der Teilschnitte weisen Klett-Streifen 2a, 2b und 2c auf. Aus Fig. 2 geht hervor, wie die beiden Schnitte durch Aufeinanderlegen der Klettstreifen 2a und 2b zu dem Hosenbein 1 zusammengefügt werden. Der Klettstreifen 2a (Fig. 1) ist doppelt so breit gehalten wie der Klettstreifen 2b und schafft damit die Möglichkeit, das Hosenbein 1 entsprechend den Abmaßen des Beins der Benutzerperson zu vergrößern oder zu verkleinern. Aus Fig. 3 geht hervor, daß die aus beiden Hosenbeinen 1 zusammengesetzte zur Hose 5 im unteren Baubereich einen Schlitz aufweist, der durch eine mit Klettstreifen 6a versehene Hosenklappe 6 verschließbar ist. An die oberen Ränder 5a der Hose 5 kann wie aus Fig. 4 und 5 zu ersehen, ein, hier dem oberhalb des Gesäßes beginnenden Rückenteil einfassender Teilschnitt 7a mit Klett-Streifen 8 angesetzt und verbunden werden, der mit einem zweiten Teilschnitt 7b, der die Baupartie von vorne einfaßt, zu einem Rumpfschutz 7 verbunden werden (Fig. 5 und 6).

Die hier einteilige Kopfschutzhaube 9 ist mit einem Schultern, Rücken und Brustpartie einfassenden Ansatz 9a ausgestattet, der über hier wieder doppelt verlaufende KlettStreifen 10 mit dem oberen Rand des Rumpfschutzes 7 verbindbar ist.

Die Kopfschutzhaube 9 nach Fig. 7 und 8 weist einen Sehschlitz 11 und eine Atemöffnung auf, die hier durch eine Verschlußklappe 12 verschließbar ist, die eine Tasche 12a aufweist, in die bspw. ein Atemschutz oder ein Funkgerät eingebaut werden kann. An den Ansatz 9a der Kopfschutzhaube 9 können (Fig. 9) röhrenförmige Ärmelstücke 13 mit Hilfe der Klett-Streifen 14, auf die ein Abdeckband 15 auflegbar ist, angesetzt werden. Diese Ärmelstücke 13 sind mit Handschuhen 15 verbindbar, die hier aus einem Paar muldenförmiger Klappen 15a und 15b (Fig. 10) gebildet sind, deren Ränder wiederum mittels Klettstreifen 16 verbind- und damit verschließbar sind. Wie Fig. 10 zeigt, kann eine der beiden muldenförmigen Klappen 14b mit Hilfe von weiteren KlettStreifen 17 im geöffneten Zustand am Ärmelstück 15 festgelegt werden.

Die Stiefel nach den Fig. 11, 12 und 13 werden mit Hilfe von Klett-Streifen 18 und weiteren nicht dargestellten Klettstreifen ausdie Sohle 19, den Schuhteil 20 und den Schaft 21 bildenden Teilschnitten zusammengesetzt.

Wie bereits anfangs erläutert, können sämtliche hier genannten Teilschnitte je nach dem gewünschten Verwendungszweck mit Schutzeinlagen versehen werden oder nicht, lassen sich auf eine jeweils gewünschte individuelle Größe der Benutzerperson einstellen und in beliebigen Kombinationen verwenden, so z.B. nur als Kopfschutzhaube mit angesetzten Ärmelstücken, mit oder ohne Handschuhe, jedoch mit Rumpfschutz oder ohne Kopfschutzhaube, nur mit Hose, Rumpfschutz und Stiefeln usw.

## Patentansprüche

1. Körperschutzbekleidung, die aus durch Nähte verbundenen Teilschnitten gebildet, Aufnahmetaschen für Schutzeinlagen aus flexiblen, äußere Stöße und Schläge und Durchschläge absorbierenden bzw. abweisenden Werkstoffen aufweist,
**dadurch gekennzeichnet,**
daß die Nähte als Lappnähte ausgebildet, zwischen selbständigen, die Aufnahmetaschen aufweisenden Teilschnitten (1a, 1b, 7a, 7b, 9, 9a, 13, 15a, 15b, 19, 20, 21) bzw. zwischen diesen und anderen Teilschnitten durch lösbare Verschlußelemente, wie Druckknöpfe oder Klett-Streifen (2a, 2b, 2c, 6a, 8, 10, 14, 15, 16, 17, 18) gebildet werden.

2. Körperschutzbekleidung nach Anspruch 1,
**dadurch gekennzeichnet,**
daß die Lappnähte durch Anordnung mehrerer oder breiterer Verschlußelemente quer zur Nahtrichtung positionsveränderbar sind.

3. Hose zur Körperschutzbekleidung nach den Ansprüchen 1 und/oder 2,
**dadurch gekennzeichnet,**
daß diese Hose (5) aus einem beide Beine von hinten und das Gesäß und einem beide Beine von vorn und die untere Baupartie jeweils halbschalenartig einfassenden Teilschnitt (1a bzw. 1b) gebildet wird, und daß die beidseitig außen verlaufenden Ränder dieser Teilschnitte (1a, 1b) durch die Lappnähte mit den Verschlußelementen (2a, 2b) miteinander verbindbar sind.

4. Körperschutzbekleidung nach Anspruch 3,
**gekennzeichnet durch**
einen, den Rücken und die obere Baupartie einfassenden, aus zwei Teilschnitten (7a, 7b) gebildeten, durch Lappnähte mit Verschlußelementen (8) mit den oberen Rändern der Hose (5) verbindbaren Rumpfschutz (7).

5. Körperschutzbekleidung nach Anspruch 4,
**gekennzeichnet durch**
eine an den die Bauchpartie einfassenden, einen Schlitz im unteren Baubereich aufweisenden Teilschnitt (1a) angesetzte, mit Verschlußelementen (6a) versehene, mit Schutzeinlagen ausgestattete Hosenklappe (6).

6. Kopfschutzhaube zur Körperschutzbekleidung nach einem oder mehreren der Ansprüche 1 bis 5,
**dadurch gekennzeichnet,**
daß diese Haube (9) mit Schutzeinlagen ausgestattet ist und einen, Schultern, Rücken und Brustpartie einfassenden, ebenfalls mit Schutzeinlagen ausgestatteten Ansatz (9) aufweist, dessen Ränder in den Bereichen von Rumpf und Schultern mit dem oberen Rand des Rumpfschutzes (7) durch Lappnähte mit Verschlußelementen (10) verbindbar sind.

7. Körperschutzbekleidung nach Anspruch 6,
**dadurch gekennzeichnet,**
daß die Kopfschutzhaube (9) aus zwei Teilschnitten gebildet ist, von denen einer eine Blick- und Atemöffnung (11) aufweist und beide durch Lappnähte mit Verschlußelementen miteinander verbindbar sind.

8. Körperschutzbekleidung nach den Ansprüchen 6 und/oder 7,
**gekennzeichnet durch**
beim einen Rand von Öffnungen in der Kopfschutzhaube (9) angesetzte, mit Schutzeinlagen ausgestattete, ggfs. mit Verschlußelementen versehene Abdeck- oder Lüftungsklappen (12).

9. Körperschutzbekleidung nach einem oder mehreren der Ansprüche 6 bis 8,
**gekennzeichnet durch**
röhrenförmige, mit Schutzeinlagen ausgestattete Ärmelstücke (13), die mit dem Rücken und Brustpartie einfassenden Ansatz (9a) der Kopfschutzhaube (9) durch Lappnähte mit Verschlußelementen (14, 15) verbindbar sind.

10. Körperschutzbekleidung nach Anspruch 9,
**gekennzeichnet durch**
einen mit den Ärmelstücken (13) durch Lappnähte mit verbindungselementen verbindbaren, mit Schutzeinlagen ausgestatteten Handschuh (15).

11. Körperschutzbekleidung nach Anspruch 10,
**dadurch gekennzeichnet,**
daß der Handschuh (15) aus einem Paar muldenförmiger Klappen (15a, 15b) gebildet ist, deren Ränder durch Lappnähte mit Verschlußelementen (16) miteinander verbindbar sind.

12. Körperschutzbekleidung nach den Ansprüchen 10 und/oder 11,
**dadurch gekennzeichnet,**
daß die Verschlußelemente (16) der Lappnaht aus einem außen auf die Ränder auflegbaren flexiblen Band bestehen.

13. Körperschutzbekleidung nach den Ansprüchen 11 und/oder 12,
**dadurch gekennzeichnet,**
daß an einer der beiden Klappen (15a, 15b) zur Festlegung dieser Klappe (15b) im geöffneten Zustand des Handschuhs (15) am Ärmelstück (13) außenseitig Verschlußelemente (17) angeordnet sind.

14. Stiefel zur Körperschutzbekleidung nach einem oder mehreren der Ansprüche 1 bis 13,
**dadurch gekennzeichnet,**
daß der Stiefel aus, mit Schutzeinlagen ausgestatteten, Sohle, Schuhteil und Stiefelschaft gebildeten Teilschnitten (19, 20 und 21) zusammensetzbar ist, die durch Lappnähte mit Verschlußelementen (18) miteinander verbindbar sind.

15. Körperschutzbekleidung nach einem oder mehreren der Ansprüche 1 bis 14,
**gekennzeichnet durch**
auf die Teilschnitte aufleg- und mit diesen und untereinander durch Lappnähte mit Verschlußelementen verbindbare Taschen mit Schutzeinlagen bildende zusätzliche Verstärkungsteilschnitte.
